# EUROPÄISCHE PATENTSCHRIFT

(11) **EP 3 016 755 B1**
(45) Veröffentlichungstag und Bekanntmachung des Hinweises auf die Patenterteilung: **19.07.2017**
(21) Anmeldenummer: 14741823.0
(22) Anmeldetag: 02.07.2014
(51) Int. Cl.: B21C 9/00

(54) **VERFAHREN UND VORRICHTUNG ZUM BESCHICHTEN VON ZUNDERBEHAFTETEM UMFORMGUT MIT EINEM SCHMIERSTOFF**
METHOD AND DEVICE FOR COATING SCALED FORMING PRODUCTS WITH A LUBRICANT
PROCÉDÉ ET DISPOSITIF DE REVÊTEMENT D'UN PRODUIT À FAÇONNER CALAMINÉ AU MOYEN D'UN LUBRIFIANT

(30) Priorität: 05.07.2013 DE 102013213251
(43) Veröffentlichungstag der Anmeldung: 11.05.2016
(73) Patentinhaber: ECOFORM Umformtechnik GmbH, 01069 Dresden (DE)
(72) Erfinder: WEINHOLD, Harri, 01731 Kreischa (DE)
(74) Vertreter: Rauschenbach, Dieter
(86) Internationale Anmeldenummer: PCT/EP2014/064048
(87) Internationale Veröffentlichungsnummer: WO 2015/000951

(56) Entgegenhaltungen:
- DE-B- 1 035 180
- DE-B3-102004 015 975
- GB-A- 837 960
- GB-A- 2 169 232
- US-A- 2 957 825

## Beschreibung

Die Erfindung bezieht sich auf das Gebiet der Metallurgie und betrifft ein Verfahren und Vorrichtung zum Beschichten von zunderbehaftetem metallischem strangförmigem Umformgut mit einem Schmierstoff für die Umformung in einem nachgeordneten Ziehprozess.

Bei der Umformung von zunderbehaftetem metallischem strangförmigem Umformgut spielt der vorherige Reinigungsvorgang des üblicherweise als Walzdraht bezeichneten Umformgutes eine bedeutende Rolle. Es ist allgemein bekannt, dass Walzdraht mit Oxid-, Hydroxid- und Zunderschichten oder ähnlichem bedeckt ist. Diese, vor allem vom Warmumformprozess herrührenden Oberflächenschichten müssen vor dem Ziehen sorgfältig entfernt werden, da ihr Vorhandensein nicht nur einen wesentlich höheren Verschleiß der Ziehwerkzeuge und eine bedeutende Reduzierung der möglichen Ziehgeschwindigkeit bewirken, sondern auch eine starke Qualitätsverminderung des zu ziehenden Drahtes nach sich ziehen. In vielen Fällen ist ein Umformprozess unter solchen Bedingungen auch gar nicht möglich.

Für die Entfernung derartiger Oberflächenschichten ist eine Vielzahl von Verfahren bekannt, die sich im Wesentlichen in zwei Gruppen einteilen lassen, und zwar den chemischen und den mechanischen Reinigungsverfahren.

Bei der Gruppe der chemischen Reinigungsverfahren wird im Kern ein Nassbeizen des Drahtes durchgeführt, wobei jedoch eine Reihe zusätzlicher Operationen erforderlich ist, wie beispielsweise Neutralisieren, Spülen, Trocknen usw. Derartige Verfahrensschritte und die dazugehörigen Einrichtungen sind sehr kostenaufwändig. Darüber hinaus belasten die dafür erforderlichen Medien, wie Säuren und Laugen, in nicht unbeträchtlichem Maße die Umwelt.

Die mechanischen Reinigungsverfahren lassen sich beim Drahtziehen üblicherweise in drei in Ziehrichtung aufeinanderfolgende Reinigungsbereiche unterteilen.

Im ersten Reinigungsbereich wird der Walzdraht durch eine gewundene Strecke von jeweils zwei im Winkel von 90° versetzten Walzenanordnungen zwangsgeführt, wodurch der Draht sowohl wechselseitig als auch in zwei um 90° gedrehten Ebenen gebogen wird und somit die spröden Zunderschichten mehr oder weniger von der Metalloberfläche abplatzen. Danach ist in jedem Falle ein zweiter Reinigungsbereich erforderlich, nämlich das Bürsten mit Drahtbürstensystemen. Abschließend wird der Walzdraht in einem dritten Reinigungsbereich zur Entfernung der noch anhaftenden Oxidstaubrückstände mit Druckluftstrahlen oder Hochdruck-Wasserstrahl-Beaufschlagung behandelt.

Nachteilig bei den mechanischen Reinigungsverfahren sind der sehr große technologische Aufwand und der Umstand, dass infolge der mechanischen Beanspruchung des Umformgutes eine Schädigung der Oberfläche und des Gefüges sowie eine Versprödung des Umformgutes eintreten.

Bekannt ist auch ein Verfahren bei dem zum Entfernen von Zunder- und Rostschichten das behaftete Umformgut zunächst in einer Schmierstoffkammer mit einer geschlossenen Schicht eines Schmierstoffs umhüllt und einer querschnittsvermindernden Umformung unterworfen wird (DE 10 2004 015 975 B3). Diese Umformung führt dazu, dass sich die Zunderschicht vom Umformgut ablöst und in kleine Schichtteile zerbricht, welche von der Schmierstoffumhüllung aufgenommen werden. Das so behandelte Umformgut wird unmittelbar nach dem Austritt aus der Schmierstoffkammer mit rotierenden Plastbürsten sowie mit einem Druckluftgebläse einer Feinreinigung unterworfen. Danach liegt ein völlig von Zunder gereinigter Draht zur Weiterverarbeitung in einem nachgeordneten Ziehprozess vor. Der Erfindung liegt die Aufgabe zugrunde, ein Verfahren und eine Vorrichtung zu entwickeln, mit denen das Beschichten von zunderbehaftetem metallischem strangförmigem Umformgut mit einem Festschmierstoff für die Umformung in einem nachgeordneten Ziehprozess unter Vermeidung des Entfernens von auf metallischem Umformgut vorhandenen Zunderschichten oder Feststoffschichten, die Zunder enthalten, möglich ist. Gleichzeitig sollen die Voraussetzungen für eine wesentliche Verbesserung der Stabilität des nachgeordneten Ziehprozesses und der Qualität der hergestellten Produkte geschaffen werden.

Diese Aufgabe wird mit den in den Patentansprüche 1 und 6 aufgezeigten Merkmalen gelöst. Bevorzugte Ausgestaltungen sind in den abhängigen Unteransprüchen enthalten.

Beim erfindungsgemäßen Verfahren wird das zunderbehaftete Umformgut vor dem nachgeordneten Ziehprozess mit einem Festschmierstoff umhüllt und mit einem Umformgrad ε von > 3% umgeformt und danach durch mindestens eine Staukammer zur Vermischung der infolge der Umformung aus der Zunderschicht entstandenen Zunderteilchen mit dem auf dem Umformgut nach dieser Umformung vorhandenen Schmierstoff gezogen.

Zur Umhüllung mit dem Festschmierstoff und zur Umformung mit einem Umformgrad ε von >3% wird das Umformgut in vorteilhafter Weise durch eine schmiermittelgefüllte Kammer gezogen, in der der Festschierstoff unter Druck gesetzt wird. Bei der Umformung wird infolge der am Umformgut stattfindenden Oberflächenvergrößerung die spröde Zunderschicht von der Umformgutoberfläche gelöst und in kleine Zunderteilchen zerbrochen.

Bei der Bemessung des Umformgrades ist unter Berücksichtigung unterschiedlicher Werkstoffqualitäten der Betrag des Umformgrades ε so hoch zu wählen, dass er ausreicht, um ein vollständiges Loslösen der Zunderschicht von der metallischen Matrix der Oberfläche des Umformgutes infolge der Oberflächenvergrößerung zu bewirken. Jedoch darf der Umformgrad ε nicht zu hoch gewählt werden, um die auf diese Art und Weise losgelöste Zunderschicht unvorteilhaft wieder an die Oberfläche des Umformgutes zu pressen.

Zur Vermischung der entstandenen Zunderteilchen mit dem auf dem Umformgut vorhandenen Schmierstoff wird das Umformgut anschließend durch eine Staukammer mit in Durchzugsrichtung zylindrisch oder konisch verlaufendem Innendurchmesser gezogen.

Das Umformgut weist beim Austritt aus der Staukammer eine Beschichtung auf, die nicht entfernt werden muss, sondern vielmehr als hochleistungsfähiger Schmierstofffilm für einen nachgeordneten Ziehprozess verwendbar ist. Dieser Schmierstofffilm besteht aus dem in der Druckkammer eingesetzten Festschmierstoff und darin eingebetteten Zunderteilchen. Die Zunderstaubteilchen verbessern in überraschender Weise ganz entscheidend die Druck- und Temperaturstabilität des Schmierstofffilms und schaffen die Voraussetzungen für eine wesentliche Verbesserung der Stabilität des nachgeordneten Ziehprozesses und der Qualität der hergestellten Produkte.

Erfindungsgemäß wird der in der Staukammer im Schmierstoff-Zunderteilchen-Gemisch herrschende Druck reguliert.

Zweckmäßigerweise wird eine Staukammer mit einer am Auslauf vorhandenen, die Dicke des auf dem auslaufenden Umformgut gewünschten Schmierstoff-Zunderteilchen-Films bestimmenden Öffnung verwendet. Für die Bestimmung der Dicke des auf dem auslaufenden Umformgut gewünschten Schmierstoff-Zunderteilchen-Films kann auch ein Ziehstein verwendet werden.

Zur Durchführung des Verfahrens beinhaltet die Erfindung eine an einer Ziehmaschine angeordnete Vorrichtung, enthaltend eine Einrichtung zur Umhüllung eines zunderbehafteten Umformgutes mit einem Festschmierstoff unter Druckeinwirkung und einen oder mehrere nachgeordneten Ziehsteine für eine Umformung des umhüllten Umformgutes mit einem Umformgrad ε von > 3% sowie eine nachgeordnete Staukammer zur Vermischung der infolge der Umformung aus der Zunderschicht entstandenen Zunderteilchen mit dem auf dem Umformgut nach dieser Umformung vorhandenen Schmierstoff.

Die Einrichtung zur Umhüllung des zunderbehafteten Umformgutes mit einem Festschmierstoff und zur Umformung mit einem Umformgrad ε von > 3% ist erfindungsgemäß eine schmiermittelgefüllte Druckkammer.

Die Staukammer zur Vermischung der infolge der Umformung aus der Zunderschicht entstandenen Zunderteilchen mit dem auf dem Umformgut nach der Umformung vorhandenen Schmierstoff weist erfindungsgemäß einen in Durchzugsrichtung zylindrisch oder konisch verlaufendem Innendurchmesser auf, wobei der Innendurchmesser der zylindrisch verlaufenden Staukammer > 0,02 mm größer bemessen ist, als der Durchmesser des Umformgutes.

Die Staukammer weist an ihrem Ende eine die Dicke des auf dem auslaufenden Umformgut gewünschten Schmierstoff-Zunderteilchen-Films bestimmende Öffnung auf. Diese Öffnung kann zweckmäßigerweise durch einen Ziehstein mit entsprechenden Abmessungen realisiert sein.

Erfindungsgemäß kann an der Staukammer eine Einrichtung zur Regulierung des in der Staukammer herrschenden Schmierstoffdrucks angeordnet sein.

Die Erfindung beinhaltet in ihrem Kern eine Kombination technischer Maßnahmen zur Reinigungsvorbehandlung von zunderbehaftetem Umformgut mit technischen Maßnahmen zur Beschichtung von derartigem Umformgut für eine nachgeordnete Umformung. Mit der Kombination werden vorteilhafte synergetische Effekte erreicht, indem bei zunderbehaftetem Umformgut völlig auf einen separaten Reinigungsprozess zum Entfernen des Zunders verzichtet werden kann und gleichzeitig eine Schmierstoffbeschichtung erzielt wird, die infolge ihrer hohen Druck- und Temperaturbeständigkeit besonders leistungsfähige Umformprozesse ermöglicht.

Nachstehend ist die Erfindung an Hand eines Ausführungsbeispiels und einer zugehörigen Zeichnung näher erläutert.

Die in der Zeichnung gezeigte Vorrichtung zum Beschichten eines zunderbehafteten Umformgutes 1 enthält eine (nur teilweise dargestellte) Druckkammer 2, welche mit einem Festschmierstoff 3 gefüllt ist, der unter einem Druck P steht. Die Vorrichtung ist an einer in der Zeichnung nicht dargestellten Ziehmaschine vor den der Umformung dienenden Ziehstufen angeordnet. Das Umformgut 1 wird in der Ziehrichtung Z durch die Vorrichtung gezogen. Am Ausgang der Druckkammer 2 ist ein Ziehstein 4 angeordnet, mit dem das Umformgut 1 mit einem Umformgrad ε = 5% umgeformt wird. Dabei wird der auf dem Umformgut 1 befindliche Zunderbelag 5 in kleine Zunderteilchen zerkleinert und von der metallischen Matrix des Umformgutes gelöst. Die Zunderteilchen werden zusammen mit dem Schmierstoff auf dem Umformgut 1 in das nachfolgend angeordnete Staukammerelement 6 transportiert, das einen zylindrisch verlaufenden Durchzugskanal 7 aufweist, dessen Innendurchmesser 0,04 mm größer ist, als der Außendurchmesser des Umformgutes.
Im Durchzugskanal 7 des Staukammerelementes 6 kommt es zu einer intensiven Vermischung der Zunderteilchen mit dem Schmierstoff.

Am Ausgang des Durchzugskanals 7 ist noch ein Ziehstein 8 angeordnet, der mit seiner Austrittsöffnung zur Festlegung der Beschichtungsdicke des Schmierstoff-Zunderteilchen-Films auf dem Umformgut 1 dient.

Das Umformgut 1 weist bei seinem Austritt aus dem Ziehstein 8 eine Beschichtung 9 auf, die nicht entfernt werden muss, sondern vielmehr als hochleistungsfähiger Schmierstofffilm für einen nachgeordneten Ziehprozess verwendbar ist. Dieser Schmierstofffilm besteht aus dem in der Druckkammer eingesetzten Festschmierstoff und darin eingebetteten Zunderteilchen. Die Zunderteilchen verbessern in überraschender Weise ganz entscheidend die Druck- und Temperaturstabilität des Schmierstofffilms und schaffen die Voraussetzungen für eine wesentliche Verbesserung der Stabilität des nachgeordneten Umformprozesses und der Qualität der hergestellten Produkte.

## Patentansprüche

1. Verfahren zum Beschichten von zunderbehaftetem metallischem strangförmigem Umformgut (1) mit einem Schmierstoff (3) für die Umformung in einem nachgeordneten Ziehprozess, **dadurch gekennzeichnet, dass** das zunderbehaftete Umformgut (1) vor dem nachgeordneten Ziehprozess mit einem Festschmierstoff (3) umhüllt und mit einem Umformgrad ε von > 3% umgeformt und danach durch mindestens eine Staukammer (6) zur Vermischung der infolge der Umformung aus der Zunderschicht entstandenen Zunderteilchen mit dem auf dem Umformgut nach dieser Umformung vorhandenen Schmierstoff gezogen wird.

2. Verfahren nach Anspruch 1, **dadurch gekennzeichnet, dass** das zunderbehaftete Umformgut zur Umhüllung mit dem Festschmierstoff und zur Umformung mit einem Umformgrad ε von > 3% durch eine schmiermittelgefüllte Druckkammer gezogen wird.

3. Verfahren nach Anspruch 1, **dadurch gekennzeichnet, dass** das Umformgut zur Vermischung der infolge der Umformung aus der Zunderschicht entstandenen Zunderteilchen mit dem auf dem Umformgut vorhandenen Schmierstoff durch eine Staukammer mit in Durchzugsrichtung zylindrisch oder konisch verlaufendem Innendurchmesser gezogen wird.

4. Verfahren nach Anspruch 3, **dadurch gekennzeichnet, dass** eine Staukammer mit einer am Auslauf vorhandenen, die Dicke des auf dem auslaufenden Umformgut gewünschten Schmierstoff-Zunderteilchen-Films bestimmenden Öffnung verwendet wird.

5. Verfahren nach Anspruch 3, **dadurch gekennzeichnet, dass** eine Staukammer mit einem am Auslauf vorhandenen, die Dicke des auf dem auslaufenden Umformgut gewünschten Schmierstoff-Zunderteilchen-Films bestimmenden Ziehstein verwendet wird.

6. Verfahren nach Anspruch 1, **dadurch gekennzeichnet, dass** der in der Staukammer im Schmierstoff-Zunderteilchen-Gemisch herrschende Druck reguliert wird.

7. Vorrichtung zum Beschichten von zunderbehaftetem metallischem strangförmigem Umformgut (1) mit einem Schmierstoff (3) für die Umformung in einem nachgeordneten Ziehprozess, **dadurch gekennzeichnet, dass** sie folgendes umfasst: an einer Ziehmaschine eine Einrichtung zur Umhüllung eines zunderbehafteten Umformgutes (1) mit einem Festschmierstoff (3) unter Druckeinwirkung und einen oder mehrere nachgeordnete Ziehsteine (4) für eine Umformung des umhüllten Umformgutes mit einem Umformgrad ε von > 3% sowie eine nachgeordnete Staukammer (6) zur Vermischung der infolge der Umformung aus der Zunderschicht entstandenen Zunderteilchen mit dem auf dem Umformgut (1) nach dieser Umformung vorhandenen Schmierstoff.

8. Vorrichtung nach Anspruch 7, **dadurch gekennzeichnet, dass** die Einrichtung zur Umhüllung des zunderbehafteten Umformgutes mit einem Festschmierstoff und zur Umformung mit einem Umformgrad ε von > 3% eine schmiermittegefüllte Druckkammer ist.

9. Vorrichtung nach Anspruch 7, **dadurch gekennzeichnet, dass** die Staukammer zur Vermischung der infolge der Umformung aus der Zunderschicht entstandenen Zunderteilchen mit dem auf dem Umformgut nach der Umformung vorhandenen Schmierstoff einen in Durchzugsrichtung zylindrisch oder konisch verlaufendem Innendurchmesser aufweist.

10. Vorrichtung nach Anspruch 7, **dadurch gekennzeichnet, dass** der Innendurchmesser der zylindrisch verlaufenden Staukammer > 0,02 mm größer bemessen ist, als der Durchmesser des Umformgutes.

11. Vorrichtung nach Anspruch 7, **dadurch gekennzeichnet, dass** die Staukammer an ihrem Ende eine die Dicke des auf dem auslaufenden Umformgut gewünschten Schmierstoff-Zunderteilchen-Films bestimmende Öffnung aufweist.

12. Vorrichtung nach Anspruch 7, **dadurch gekennzeichnet, dass** die Staukammer an Ende einen die Dicke des auf dem auslaufenden Umformgut gewünschten Schmierstoff-Zunderteilchen-Films bestimmenden Ziehstein aufweist.

13. Vorrichtung nach Anspruch 7, **dadurch gekennzeichnet, dass** an der Staukammer eine Einrichtung zur Regulierung des in der Staukammer herrschenden Schmierstoffdrucks angeordnet ist.

## Claims

1. Method for coating scaled metallic extruded deformation product (1) with a lubricant (3) for deformation in a subsequent drawing process, **characterized in that** the scaled deformation product (1) is encapsulated, prior to the subsequent drawing process, with a solid lubricant (3) and is deformed with a degree of deformation ε of > 3%, and is then drawn through at least one residence chamber (6) for the purpose of mixing the scale particles, produced from the scale layer as a consequence of the deformation, with the lubricant that is present on the deformation product after this deformation.

2. Method according to Claim 1, **characterized in that,** for the purpose of encapsulation with the lubricant and for deformation with a degree of deformation ε of > 3%, the scaled deformation product is drawn through a lubricant-filled pressure chamber.

3. Method according to Claim 1, **characterized in that,** for the purpose of mixing the scale particles, produced from the scale layer as a consequence of the deformation, with the lubricant that is present on the deformation product, the deformation product is drawn through a residence chamber with an internal diameter that is cylindrical or conical in the drawing direction.

4. Method according to Claim 3, **characterized in that** use is made of a residence chamber having, at the outlet, an opening which determines the thickness of the desired lubricant-scale particle film on the outgoing deformation product.

5. Method according to Claim 3, **characterized in that** use is made of a residence chamber having, at the outlet, a die which determines the thickness of the desired lubricant-scale particle film on the outgoing deformation product.

6. Method according to Claim 1, **characterized in that** the pressure prevailing in the lubricant-scale particle mixture in the residence chamber is regulated.

7. Device for coating scaled metallic extruded deformation product (1) with a lubricant (3) for deformation in a subsequent drawing process, **characterized in that** it comprises the following: on a drawing machine, a device for encapsulating a scaled deformation product (1) with a solid lubricant (3) under the action of pressure, and one or more subsequent dies (4) for deforming the encapsulated deformation product with a degree of deformation ε of > 3%, and a subsequent residence chamber (6) for the purpose of mixing the scale particles, produced from the scale layer as a consequence of the deformation, with the lubricant that is present on the deformation product (1) after this deformation.

8. Device according to Claim 7, **characterized in that,** for the purpose of encapsulating the scaled deformation product with a solid lubricant, and for deformation with a degree of deformation ε of > 3%, the device is a lubricant-filled pressure chamber.

9. Device according to Claim 7, **characterized in that,** for the purpose of mixing the scale particles, produced from the scale layer as a consequence of the deformation, with the lubricant that is present on the deformation product after deformation, the residence chamber has an internal diameter that is cylindrical or conical in the drawing direction.

10. Device according to Claim 7, **characterized in that** the internal diameter of the cylindrical residence chamber is > 0.02 mm larger than the diameter of the deformation product.

11. Device according to Claim 7, **characterized in that** the residence chamber has, at its end, an opening which determines the thickness of the desired lubricant-scale particle film on the outgoing deformation product.

12. Device according to Claim 7, **characterized in that** the residence chamber has, at its end, a die which determines the thickness of the desired lubricant-scale particle film on the outgoing deformation product.

13. Device according to Claim 7, **characterized in that** there is arranged, on the residence chamber, a device for regulating the lubricant pressure prevailing in the residence chamber.

## Revendications

1. Procédé de revêtement d'un produit métallique en forme de barre calaminé à façonner (1) avec un lubrifiant (3) pour le façonnage dans un processus d'étirage qui suit, **caractérisé en ce que** le produit à façonner calaminé (1) est enrobé avant le processus d'étirage qui suit avec un lubrifiant solide (3) et est façonné avec un taux de déformation ε de > 3 % et il est ensuite étiré à travers une chambre d'accumulation (6) pour le mélange des particules de calamine provenant de la couche de calamine par suite du façonnage avec le lubrifiant présent sur le produit à façonner après ce façonnage.

2. Procédé selon la revendication 1, **caractérisé en ce que** le produit à façonner calaminé est étiré à travers une chambre sous pression remplie de lubrifiant pour l'enrobage avec le lubrifiant solide et pour le façonnage avec un taux de déformation ε de > 3 %.

3. Procédé selon la revendication 1, **caractérisé en ce que** le produit à façonner est étiré à travers une chambre d'accumulation avec un diamètre intérieur de forme cylindrique ou conique dans la direction de traction pour le mélange des particules de calamine provenant de la couche de calamine par suite du façonnage avec le lubrifiant présent sur le produit à façonner.

4. Procédé selon la revendication 3, **caractérisé en ce que** l'on utilise une chambre d'accumulation avec une ouverture présente à la sortie et déterminant l'épaisseur du film de lubrifiant-particules de calamine désiré sur le produit à façonner sortant.

5. Procédé selon la revendication 3, **caractérisé en ce que** l'on utilise une chambre d'accumulation avec une filière présente à la sortie et déterminant l'épaisseur du film de lubrifiant-particules de calamine désiré sur le produit à façonner sortant.

6. Procédé selon la revendication 1, **caractérisé en ce que** l'on régule la pression régnant dans le mélange lubrifiant-particules de calamine dans la chambre d'accumulation.

7. Dispositif de revêtement d'un produit métallique en forme de barre calaminé à façonner (1) avec un lubrifiant (3) pour le façonnage dans un processus d'étirage qui suit, **caractérisé en ce qu'**il comprend:
dans une machine d'étirage, un dispositif pour l'enrobage d'un produit à façonner calaminé (1) avec un lubrifiant solide (3) sous l'action de la pression et
une ou plusieurs filière (s) qui suivent (4) pour un façonnage du produit à façonner enrobé avec un taux de déformation ε de > 3 %, ainsi que
une chambre d'accumulation qui suit (6), pour le mélange des particules de calamine provenant de la couche de calamine par suite du façonnage avec le lubrifiant présent sur le produit à façonner (1) après ce façonnage.

8. Dispositif selon la revendication 7, **caractérisé en ce que** le dispositif pour l'enrobage du produit à façonner calaminé avec un lubrifiant solide et pour le façonnage avec un taux de déformation ε de > 3 % est une chambre sous pression remplie de lubrifiant.

9. Dispositif selon la revendication 7, **caractérisé en ce que** la chambre d'accumulation présente, pour le mélange des particules de calamine provenant de la couche de calamine par suite du façonnage avec le lubrifiant présent sur le produit à façonner après le façonnage, présente un diamètre intérieur de forme cylindrique ou conique dans la direction de traction.

10. Dispositif selon la revendication 7, **caractérisé en ce que** le diamètre intérieur de la chambre d'accumulation de forme cylindrique est plus grand d'une dimension > 0,02 mm que le diamètre du produit à façonner.

11. Dispositif selon la revendication 7, **caractérisé en ce que** la chambre d'accumulation présente à son extrémité une ouverture déterminant l'épaisseur du film de lubrifiant-particules de calamine désiré sur le produit à façonner sortant.

12. Dispositif selon la revendication 7, **caractérisé en ce que** la chambre d'accumulation présente à son extrémité une filière déterminant l'épaisseur du film de lubrifiant-particules de calamine désiré sur le produit à façonner sortant.

13. Dispositif selon la revendication 7, **caractérisé en ce qu'**un dispositif pour la régulation de la pression de lubrifiant régnant dans la chambre d'accumulation est disposé à la chambre d'accumulation.
